# EUROPÄISCHE PATENTSCHRIFT

(11) **EP 3 586 704 B1**
(45) Veröffentlichungstag und Bekanntmachung des Hinweises auf die Patenterteilung: **17.11.2021**
(21) Anmeldenummer: 18190243.8
(22) Anmeldetag: 22.08.2018
(51) Int. Cl.: A47K 3/28, A47K 3/36

(54) **DUSCHABTRENNUNG MIT EINER SCHWENKBAREN DUSCHTÜR**
SHOWER ENCLOSURE WITH A PIVOTABLE SHOWER DOOR
SÉPARATION DE DOUCHE POURVUE D'UNE PORTE DE DOUCHE PIVOTANTE

(30) Priorität: 25.06.2018 EP 18179684
(43) Veröffentlichungstag der Anmeldung: 01.01.2020
(73) Patentinhaber: Palme group GmbH, 4775 Taufkirchen an der Pram (AT)
(72) Erfinder: PRADER, Ralph, 4780 Schärding (AT); BALLENDAT, Martin, 5820 Braunau am Inn (AT)
(74) Vertreter: Köster, Hajo

(56) Entgegenhaltungen:
- EP-A1- 0 711 524
- EP-A1- 0 784 956
- EP-A2- 0 445 571
- EP-A2- 0 622 043
- EP-A2- 1 859 718

## Beschreibung

Die Erfindung betrifft eine Duschabtrennung mit mindestens einer eine plane oder gebogene Scheibe aufweisende Duschtür, die schwenkbar ist, um eine Eingangsöffnung zumindest teilweise zu verschließen oder freizugeben und die von einer Haltestange gehaltert wird, die an einem Ende mit einer Bodenbefestigung, die geeignet ist, auf einem Boden, auf dem Rand einer Duschwanne oder dergleichen aufzuliegen, und am anderen Ende mit einer Wandhaltevorrichtung oder einer Deckenhaltevorrichtung ausgestattet ist.

Duschen, Duschabtrennungen und Duschkabinen sind in den unterschiedlichsten Ausprägungen bekannt. Dokument EP0445571 offenbart eine Duschabtrennung mit den Merkmalen des Oberbegriffs des Anspruchs 1.

Ein einfacher Duschraum bzw. eine einfache Dusche kann beispielsweise dadurch verwirklicht werden, dass ein Boden mit in Aufsicht quadratischer oder rechteckiger Form an den drei Rändern dieser Form durch eine gemauerte Wand gebildet ist und dann eine Art Duschnische darstellt. Ein derartiger Duschraum ist dann nur zu einer Seite hin offen, welche die Eingangsöffnung für den Duschraum bzw. die Duschnische bildet.

Diese Eingangsöffnung kann beispielsweise durch einen Vorhang oder auch eine Duschabtrennung verschlossen werden, sodass möglichst wenig Spritzwasser nach außen dringt.

Eine derartige Duschabtrennung kann beispielsweise dadurch realisiert werden, dass in der Eingangsöffnung eine Duschtür angebracht ist, die schwenkbar ist, um diese Eingangsöffnung zu verschließen oder auch wieder freizugeben. Neben dieser schwenkbaren Duschtür können auch feste Trennwände installiert sein.

Diese schwenkbare Duschtür wird häufig an einer der gemauerten Seitenwände mit Hilfe von Scharnieren angelenkt. Es ist auch möglich, die der Seitenwand gegenüberliegende Seitenkante der Duschtür in Form eines Profiles zu verwirklichen, welches an der gemauerten Seitenwand befestigt ist.

In früherer Zeit wiesen die Duschtüren einen Rahmen auf, welcher eine Scheibe bzw. ein flächiges Türelement einfassten. Dieses Türelement bestand entweder aus einem Kunststoffmaterial oder aus Glas.

Heutzutage geht der Trend zu reinen Glasduschen, die keine Einfassung bzw. keinen Rahmen mehr aufweisen. Die Duschtür kann dabei durch eine reine Scheibe aus Glas oder aus einem anderen Material gebildet werden.

Duschen werden häufig auch in einer Ecke eines gemauerten Raumes realisiert. Handelt es sich dabei um eine Dusche mit in Aufsicht quadratischer oder rechteckiger Form, dann werden die beiden "fehlenden" Seitenwände durch Trennelemente gebildet, die eine schwenkbare Duschtür umfassen. Es ist auch möglich, beide Trennelemente als Duschtür auszugestalten, sodass der Einstieg in den Innenraum der Dusche über die Ecke erfolgen kann.

Duschabtrennungen der hier in Rede stehenden Art können sowohl auf den Boden als solchem oder auch auf den oberen Seitenrand oder die oberen Seitenränder einer Duschtasse oder auch einer Badewanne aufgesetzt werden.

Diejenigen Duschabtrennungen der geschilderten Art, bei denen der senkrechte Seitenrand der Duschtür an einer beispielsweise gemauerten Seitenwand angelengt ist, haben den Nachteil, dass diese Seitenkante der Duschtür beim Verschwenken in der Nähe der Seitenwand verbleibt. Dadurch bilden sich Bereiche, die leicht verschmutzen und nur schwierig zu reinigen sind.

Aufgabe der vorliegenden Erfindung ist es, eine Duschabtrennung bereitzustellen, die mit einer schwenkbaren Duschtür ausgestattet ist, deren zu einer Seitenwand oder ähnlichem zeigender Seitenrand im geöffneten Zustand (Eingangsöffnung ist freigegeben) von der Seitenwand beabstandet ist, während die Duschtür im geschlossenen Zustand (Eingangsöffnung ist verschlossen) der Seitenwand oder ähnlichem möglichst nahe angeordnet ist, um einen effektiven Spritzschutz zu gewährleisten.

Ferner ist es Aufgabe der vorliegenden Erfindung eine Duschabtrennung bereitzustellen, deren mindestens eine schwenkbare Duschtür an nur möglichst wenigen Punkten mit dem Boden bzw. einer Duschwanne und einer Seitenwand bzw. einer Decke befestigt ist.

Gelöst wird diese Aufgabe durch eine Duschabtrennung gemäß Anspruch 1, die u.a. die Merkmale aufweist, dass die Haltestange mindestens zwei voneinander beabstandete Querholme aufweist, die jeweils mittels einer Anlenkung um die Längsachse der Haltestange schwenkbar an dieser Haltestange gehaltert sind sowie mittels einer Aufhängung an der Scheibe der Duschtür in einem Abstand von einer Seitenkante der Scheibe befestigt sind.

Die Haltestange der erfindungsgemäßen Duschabtrennung wird somit an einem Ende auf einem Boden oder einem oberen Seitenrand einer Duschwanne oder Duschtasse oder ähnlichem befestigt. Der weitere Befestigungspunkt für die Haltestange befindet sich am anderen und im Einbauzustand oberen Ende. Dieses obere Ende wird entweder an einer Wand oder an einer Decke befestigt. Die Befestigung an einer Wand kann mittels eines Querholms erfolgen, während die Befestigung an einer Decke mit einem Längsholm erfolgen kann, welcher die Haltestange verlängert.

Die Haltestange ist mit mindestens zwei voneinander beabstandeten Querholmen versehen, die zweckmäßigerweise im oberen und im unteren Bereich der Haltestange angeordnet sind. Diese Querholme sind mittels einer Anlenkung derart an der Haltestange gelagert, dass sie um die Längsachse der Haltestange schwenkbar sind. Ein Ende dieser Querholme ist somit an der Haltestange befestigt.

Das andere Ende dieser Querholme dient zur Aufhängung und somit zur Halterung der schwenkbaren Duschtür. Der Befestigungspunkt dieser Querholme befindet sich nicht einer Seitenkante bzw. einem Seitenrand der Duschtür, sondern davon beabstandet an der Scheibe der Duschtür. Der Abstand der Querholme von dem Seitenrand der Duschtür ist dabei zweckmäßigerweise der gleiche. Bei einer derartigen Duschtür kann es sich dabei um eine einen Rahmen aufweisende Duschtür oder um eine Duschtür handeln, die lediglich aus dieser Scheibe aufgebaut ist.

Die Querholme erstrecken sich senkrecht von der durch die Scheibe gebildeten Ebene. Bei dieser Scheibe kann es sich im Übrigen um eine plane Scheibe oder um eine gebogene Scheibe handeln. Letztere Scheiben finden bei sogenannten "Rundduschen" Anwendung. In diesem Fall ist der Querholm senkrecht zu der im Bereich des Befestigungspunktes an der Scheibe gebildeten Ebene angeordnet.

Die Schwenkachse einer derartigen Duschtür befindet sich somit seitlich von der dazugehörigen Seitenwand beabstandet. Ferner ist die Schwenkachse auch von der durch die Scheibe gebildeten Ebene beabstandet und verläuft zweckmäßigerweise in etwa parallel zu dieser Ebene. Verschließt die Duschtür die Eingangsöffnung, dann verschließt derjenige Bereich der Duschtür, der zwischen den Querholmen und der Seitenwand angeordnet ist, den Bereich zwischen Haltestange und Seitenwand.

Wird die Duschtür geöffnet, um die Eingangsöffnung freizugeben, dann schwenkt dieser Seitenbereich bzw. Seitenstreifen in das Innere des Duschraumes und von der Seitenwand weg, während der Rest der Duschtür nach außen verschwenkt. Ein Wegschwenken des Seitenstreifens von der Seitenwand gilt auch für den Fall, dass die Duschtür in den Innenraum der Dusche hineingeschwenkt wird. Daher befinden sich zwischen dem unteren und dem oberen Ende der Haltestange keine Vorrichtungen, die verschmutzen könnten und somit schwierig zu reinigen wären.

Die Haltestange kann mehr als zwei der genannten Querholme aufweisen, beispielsweise einen im unteren Bereich, einen im mittleren Bereich und einen im oberen Bereich.

Die Anlenkung des Querholms an der Haltestange umfasst vorzugsweise einen Hebe-Senk-Mechanismus, sodass die Duschtür beim Freigeben der Eingangsöffnung und somit beim Aufschwenken angehoben wird, während die Duschtür beim Verschließen der Eingangsöffnung und somit beim Zuschwenken abgesenkt wird.

Die Haltestange der erfindungsgemäßen Duschabtrennung ist an einem bzw. am oberen Ende mit einer Wandhaltevorrichtung oder einer Deckenhaltevorrichtung versehen.

Die Wandhaltevorrichtung dient dazu, die Haltestange an einer Seitenwand oder ähnlichem zu befestigen, während die Deckenhaltevorrichtung dazu dient, die Haltestange an einer Decke zu befestigen.

Die Wandhaltevorrichtung und auch die Deckenhaltevorrichtung sind zweckmäßigerweise mit einem Ausgleich versehen, sodass der Abstand zur Wand bzw. zur Decke auf das gewünschte Maß eingestellt werden kann.

Die Bodenbefestigung der Haltestange, die zweckmäßigerweise starr ist bzw. ein starres Rohr darstellt, ist vorzugsweise kugelgelenkförmig ausgebildet.

Nach einer bevorzugten Ausführungsform ist die Bodenbefestigung mit einer Gelenkpfanne mit einer Bodenplatte, die zur Auflage auf einem Boden oder dergleichen geeignet ist, ausgestattet. Die Gelenkpfanne nimmt dabei einen Gelenkkopf auf, welcher mit einem Zapfen ausgestattet ist. Der Gelenkkopf ist mittels eines Halteringes in der Gelenkpfanne fixierbar. Der Haltering besitzt eine zentrale durchgehende Bohrung, durch die sich der Zapfen erstreckt. Der Innendurchmesser der Bohrung ist dabei größer als der Außendurchmesser des Zapfens. Zudem ist die Bodenbefestigung mittels des Zapfens an der Haltestange befestigt.

Auf diese Weise kann ein Neigungsausgleich erwirkt werden, beispielsweise für den Fall, dass die Bodenbefestigung auf einer nicht ebenen Fliese oder ähnlichem aufliegt.

Nach einer weiterhin bevorzugten Ausführungsform besitzt die erfindungsgemäße Duschabtrennung zwei Haltestangen, die jeweils mit einer Duschtür verbunden sind. Die beiden Duschtüren können dann gemeinsam die Eingangstür verschließen. Bei dieser Ausführungsform handelt es sich zweckmäßigerweise um Duschabtrennungen für einen Eckeinstieg oder eine Runddusche, worauf nachstehend noch näher eingegangen wird.

Nach einer nicht-erfindungsgemäßen Ausführungsform befindet sich die Haltestange oder befinden sich die Haltestangen außerhalb des von der Duschabtrennung abgegrenzten Innenraums der Dusche. Mit anderen Worten, die Querholme der Haltestangen greifen von außen an die Scheibe der Duschtür an.

Im Falle einer Wandhalterung ist sicherzustellen, dass die Wandhaltervorrichtung oberhalb der ober horizontalen Seitenkante der Duschtür bzw. Scheibe angeordnet ist, so dass die Duschtür unterhalb der Wandhaltervorrichtung hindurch verschwenkt werden kann. Die Haltestange ragt somit zweckmäßigerweise über den oberen Seitenrand der Duschtür hinaus.

Die erfindungsgemäße Duschabtrennung wird anhand der folgenden Zeichnungen näher erläutert. Dabei zeigen
- Fig. 1: eine perspektivische Ansicht einer Duschabtrennung zum Abschluss einer Duschnische von innen her betrachtet mit einem Boden und einer Seitenwand; die beiden weiteren Seitenwände sind nicht dargestellt,
- Fig. 2: Ansichten von Details der in der Fig. 1 gezeigten Duschabtrennung,
- Fig. 3: eine perspektivische Explosionsdarstellung einer Bodenbefestigung für die Haltestange der in der Fig. 1 gezeigten Duschabtrennung,
- Fig. 4: verschiedene Detailansichten der in der Fig. 3 gezeigten Bodenbefestigung,
- Fig. 5: eine Außenansicht einer Eckdusche mit zwei Haltestangen und zwei Duschtüren, wobei die Haltestangen außen vom Duschinnenraum angebracht sind,
- Fig. 6: eine der Fig. 5 analoge Ansicht, wobei die Haltestangen jedoch mit einer Deckenbefestigung versehen sowie im Duschinnenraum angeordnet sind,
- Fig. 7: eine Außenansicht einer Runddusche mit zwei Haltestangen und zwei gebogenen Duschtüren aus Glas, wobei die Haltestangen außerhalb des Duschinnenraumes angeordnet sind,
- Fig. 8: eine der Fig. 7 analoge Ansicht, wobei die Haltestangen im Duschinnenraum und somit innen angeordnet sind,
- Fig. 9: eine Duschabtrennung in U-Form mit zwei im Duschinnenraum angeordneten Haltestange für eine Duschtür aus planem Glas und zwei zusätzliche plane stationäre Trennelemente,
- Fig. 10: eine der Fig. 5 analoge Ansicht, wobei die Eckdusche mit zwei Relingstangen ausgestattet ist,
- Fig. 11: die Verbindungsstelle zwischen den beiden Relingstangen und
- Fig. 12: eine perspektivische Ansicht einer Eckdusche mit Eckeinstieg, bei der die Haltestangen für die Duschtüren, die nicht gezeigt sind, in ein Relingsystem integriert sind.

In der Fig. 1 ist eine perspektivische Ansicht einer Duschabtrennung 1 vom Duschinnenraum bzw. vom Inneren einer Duschnische her gezeigt. Die Duschabtrennung 1 steht auf einem Boden 7 auf; genauere Details sind später erläutert. Der Boden 7 besitzt in Aufsicht von oben in etwa eine quadratische Form. Dieses Quadrat wird an drei Seitenkanten von einer Seitenwand 8 eingegrenzt. In der Fig. 1 ist nur eine dieser Seitenwände 8 dargestellt, die beiden anderen sind weggelassen.

Eine derartige Duschnische kann durch gemauerte und geflieste Wände oder ähnlichem gebildet werden.

Die Duschabtrennung 1 besitzt eine Duschtür 2 und eine Glasscheibe 3. Diese Glasscheibe 3 ist in keinen Rahmen oder ähnliches eingefasst. Somit stellt die Glasscheibe 3 im Grunde genommen die Duschtür 2 dar.

Die Duschtür 2 bzw. die Glasscheibe 3 ist im Abstand von einer senkrechten Seitenkante 12 der Glasscheibe 3 durch eine Haltestange 4 gehaltert.

Die Duschtür 2 verschließt die Eingangsöffnung der oben beschriebenen Duschnische und ist schwenkbar, um diese Eingangsöffnung zu verschließen oder um sie freizugeben. In der Fig. 1 ist die Duschtür 2 in der geschlossenen bzw.

verschlossenen Position gezeigt. Zusammen mit den drei Seitenwänden 8 bildet die Duschtür 2 den Duschinnenraum.

Zur Halterung der Duschtür 2 bzw. der Glasscheibe 3 dient eine Haltestange 4. Nachstehend bezeichnet die Glasscheibe 3 gleichzeitig auch die Duschtür 2, da letztere im Wesentlichen aus dieser Glasscheibe aufgebaut ist.

Die Haltestange 4 ist auf den Boden 7 mit Hilfe einer Bodenbefestigung 5 aufgesetzt. Am anderen Ende der Haltestange 4 ist eine Wandhaltevorrichtung 6 zur Befestigung der Duschtür 2 an der Seitenwand 8 angeordnet. Die Haltestange 4 stellt ein starres Rohr dar, das somit an seinem oberen und an seinem unteren Ende in einer Duschnische oder an einem anderen Ort angebracht und befestigt ist.

Im oberen Bereich der Haltestange 4 ist ein Querholm 9 vorhanden, während im unteren Bereich der Haltestange 4 ein weiterer Querholm 9' vorhanden ist. Beide Querholme 9,9' sind mittels einer Anlenkung 10 an der Haltestange 4 befestigt, und zwar derart, dass sie sich um die Längsachse der Haltestange 4 drehen können, man vergleiche insbesondere Fig. 2, welche Ansichten von Details der in der Fig. 1 gezeigten Duschabtrennung darstellen.

Die Anlenkung 10 stellt eine Rohrhülse 14 dar, durch die sich die Haltestange 4 erstreckt. Die Rohrhülse 14 besitzt in diesem Bereich einen Innendurchmesser, der in etwa dem Außendurchmesser der Haltestange 4 in diesem Bereich entspricht. Der Außendurchmesser der Haltestange 4 unterhalb und oberhalb dieses Bereiches ist größer, sodass die Rohrhülse 14 in Axialrichtung nicht verschoben werden kann, sich jedoch um die Haltestange 4 drehen kann.

Von der Rohrhülse 14 erstrecken sich die Querholme 9 bzw. 9' in etwa senkrecht von der Längsachse 13. Am freien Ende der Querholme 9,9' ist eine Aufhängung (im vorliegenden Fall eine Glasaufhängung) 11 angeordnet. Diese Aufhängung 11 ist bekannter Natur und greift durch eine Bohrung in der Glasscheibe 3 hindurch bzw. in diese Bohrung hinein.

Die Aufhängung 11 besitzt einen Hebe-Senk-Mechanismus, sodass die Glasscheibe 3 beim öffnenden Schwenken angehoben und beim schließenden Schwenken abgesenkt wird. Derartige Mechanismen sind bekannt und bedürfen daher keiner weiteren Erläuterung.

Die Querholme 9,9' besitzen gleiche axiale Länge und erstrecken sich senkrecht zur Längsachse 13 der Haltestange 4.

Die Aufhängungen 11 und somit die Querholme 9,9' sind in etwa in gleichem horizontalem Abstand von der senkrechten Seitenkante 12 der Glasscheibe 3 angeordnet, wobei die Glasscheibe 3 rechteckige Form besitzt. Die beiden längeren Seiten dieses Rechtecks stellen die Seitenkanten der Glasscheibe dar, während die kürzeren Seitenkanten die obere bzw. untere Seitenkante der Glasscheibe 3 darstellen.

Durch diese Art der Anbringung der Haltestange 4 erstreckt sich die Längsachse 13 davon parallel seitlich beabstandet zur derjenigen Ebene, welche durch die Glasscheibe 3 gebildet wird. Außerdem erstreckt sich die Längsachse 13 parallel beabstandet zur Seitenkante 12.

Wandhaltevorrichtung 6 und Bodenbefestigung 5 werden zweckmäßigerweise derart in einer Duschnische oder in einer Dusche angeordnet, dass die Haltestange 4 sich parallel beabstandet zur Wand 8 erstreckt. Dieser Abstand wird dabei zweckmäßigerweise derart gewählt, dass die Seitenkante 12 der Glasscheibe 3 im geschlossenen Zustand der Oberfläche der Wand bzw. Wand 8 möglichst nahekommt. Beim Verschwenken der Glastür 3 nach außen oder auch nach innen entfernt sich die Seitenkante 12 von der Seitenwand 8, sodass der komplette Bereich zwischen Boden 7 und Wandhaltevorrichtung 6 "frei liegt" und beispielsweise einfach gereinigt werden kann. Im geschlossenen Zustand wird durch die Glasscheibe 3 eine Spritzabdichtung erreicht.

Die Wandhaltevorrichtung 6 erstreckt sich am oberen Ende der Haltestange 4 in etwa senkrecht zur Längsachs 13, man vergleiche insbesondere Fig. 2. Die Wandhaltevorrichtung 6 ist mit einem Stabelement 15 mit rechteckigem Querschnitt ausgestattet, dessen eines Ende abgerundet ist und oben auf der Haltestange 4 aufliegt und dort befestigt ist. Das andere Ende 16 des Stabelements 15 besitzt einen Hohlraum (nicht gezeigt), in den ein Stutzen 17 mit rechteckigem Querschnitt eines Befestigungselementes 18 einschiebbar ist. Das andere Ende des Stutzens 17 dient zum Einsetzen in ein Bohrloch oder ähnlichem.

Der Stutzen 17 besitzt zwei Langlöcher 19 sowie eine dazwischen angeordnete Gewindebohrung 20.

Am Ende 16 des Stabelementes 15 sind zwei beabstandete durchgehende Bohrungen 21 vorhanden, deren Abstand dem Abstand der Langlöcher 19 entspricht. In jede der durchgehenden Bohrungen 21 wird eine Gewindeschraube 54 eingesetzt, die sich durch diese durchgehenden Bohrungen sowie durch die Langlöcher 19 des Stutzens im eingesetzten Zustand erstrecken und in jeweils eine Gewindebohrung 23 in einem länglichen Sicherungsplättchen 22 mit eingreifen.

Das Sicherungsplättchen 22 besitzt zwischen den beiden Gewindebohrungen 23 ein durchgehendes Langloch 24, durch das sich eine Gewindeschraube 25 in die Gewindebohrung 20 erstreckt und dort eingreift.

Durch diese Konstruktion sind das Ende 16 des Stabelementes 15 bezüglich des Stutzens 17 in Längsrichtung verschiebbar, wobei das Ausmaß der Verschiebung von der Länge der Langlöcher abhängt. Die gewünschte Position von Ende 16 des Stabelementes 15 zum Stutzen 17 kann dann mittels der Gewindeschraube 25 fixiert werden.

Durch diese Wandhaltevorrichtung kann der Abstand des oberen Endes der Haltestange 4 von einer gemauerten Wand oder ähnlichem eingestellt und fixiert werden.

Wie insbesondere aus der Fig. 3 ersichtlich ist, ist am unteren Ende der Haltestange 4 ist eine Bodenbefestigung 5 angeordnet, die eine tellerartige Bodenplatte 26 aufweist, die geeignet ist, auf den oberen Rand einer Duschwanne oder auf den Boden selbst aufgesetzt zu werden. Die zum Boden zeigende Seite der Bodenplatte 26 ist dabei zweckmäßigerweise plan.

Auf der anderen Seite der Bodenplatte 26 ist eine Gelenkpfanne 27 ausgebildet, die mit der Bodenplatte 26 einstückig hergestellt ist.

Die Gelenkpfanne 27 weist einen radial umlaufenden Ring 28 auf, der an seinem radial äußeren Rand von der Bodenplatte 26 abgewandt in einem sich in Axialrichtung erstreckenden umlaufenden Rand 29 übergeht.

Der Ring 28 umgrenzt eine Vertiefung 30 mit im Wesentlichen kegelstumpfartigem Querschnitt.

Diese Vertiefung 30 dient zur Aufnahme eines Gelenkkopfes 31, dessen freies Ende 32 einen ebenfalls im wesentlichen kegelstumpfförmigen Querschnitt besitzt. Das freie Ende 32 und die Vertiefung 30 sind im Wesentlichen form- und größenkongruent. Das freie Ende 32 wird somit in der Vertiefung 30 aufgenommen und dort gelagert.

An dem Ende 33, das dem freien Ende 32 gegenüberliegt, ist der Gelenkkopf 31 ebenfalls in etwa kegelstumpfartig ausgebildet.

Auf die Gelenkpfanne 27 wird ein Sicherungsring 34 mit einer zentralen durchgehenden Bohrung 35 aufgesetzt, deren zur Bodenplatte 26 zeigendes Ende als Auflager 36 mit ebenfalls kegelstumpfförmigen Querschnitt ausgestaltet ist.

Der Gelenkkopf 31 ist mit einem zylindrischen Zapfen 37 und mit einem Außengewinde ausgestattet. Der Zapfen 37 ragt durch die zentrale Bohrung 35 hindurch. Dabei ist der Innendurchmesser der zentralen Bohrung 35 größer als der Außendurchmesser des Zapfens 37. Dadurch wird es dem Gelenkkopf 31 zusammen mit dem Zapfen 37 ermöglicht, nicht nur senkrecht zur Bodenplatte 26 angeordnet zu werden. Vielmehr kann die Längsachse 38 des Gelenkkopfes 31 gegenüber der Senkrechten zur Bodenplatte 26 geneigt sein. Mit anderen Worten, der Zapfen 37 kann bezüglich der Bodenplatte 26 mit Hilfe des Gelenkkopfes 31 verschiedene Neigungswinkel einnehmen.

Zur Fixierung des Sicherungsringes 34 dienen drei Gewindeschrauben 39, die in die sich axial erstreckende Gewindebohrungen 40 im Ring 28 eingreifen können. Diese Gewindeschrauben 39 erstrecken sich durch Aufnahmelager 41, die im Sicherungsring 34 angeordnet sind und sich radial erstrecken sowie radial außen offen sind.

Diese Aufnahmelager 41 besitzen in etwa in Aufsicht U-förmige Aufnahmeabsätze 42, auf denen der Schraubenkopf der Gewindeschrauben 38 zu liegen kommt. Die Gewindeschrauben 39 werden in der gewünschten Neigeposition des Gelenkkopfes 31 festgeschraubt und fixieren so den Gelenkkopf 31 in der dazugehörigen Vertiefung 30 der Gelenkpfanne 27. Mit anderen Worten, der Neigungswinkel wird in der gewünschten Position festgelegt.

Auf das freie Ende des Zapfens 37 wird eine Befestigungsschraube 43 aufgesetzt. Um dies zu ermöglichen, ist die Befestigungsschraube 43 mit einer zentralen Bohrung ausgestattet, welche auf der von der Bodenplatte 26 abgewandten Seite in eine zylindrische Hülse 44 übergeht.

Diese zylindrische Hülse 44 sowie die sich durch die Befestigungsscheibe 43 erstreckende zentrale Bohrung besitzen ein Innengewinde, das mit dem Außengewinde des Zapfens 37 zusammenwirkt, sodass die Befestigungsscheibe 43 auf den Zapfen 37 aufgeschraubt werden kann. Diese Befestigungsscheibe 43 wird an der Haltestange 4 angebracht und haltert diese somit. Dazu ist die Haltestange 4 an ihrem unteren Ende, man vergleiche insbesondere Fig. 2, Detail B, mit einem Ring 45 und einem weiteren Ring 46 ausgestattet. Im oberen Ring 45 sind drei durchgehende Bohrungen angebracht, durch welche sich jeweils eine Gewindeschraube 47 erstreckt. Diese Gewindeschrauben 47 erstrecken sich ferner durch zwei in etwa halbkreisförmige Ausnehmungen in dem zweiten unteren Ring 46 und werden jeweils eine Zylinderbohrung 55 in die Befestigungsscheibe 43 eingeschraubt.

Zur Abdeckung der Bodenbefestigung 5 dient eine Abdeckhaube 48 mit Kegelstumpfform.

Die Duschabtrennung mit der oben beschriebenen Haltestange kann in verschiedenen Varianten realisiert werden. So zeigt die Fig. 5 eine Duschabtrennung in Form einer Eckdusche mit zwei Haltestangen 4, an denen jeweils eine Duschtür bzw. Glasscheibe 3 befestigt ist. Beide Glasscheiben 3 verschließen zusammen die Eingangsöffnung dieser Eckdusche.

Bei der in der Fig. 5 gezeigten Eckdusche sind die beiden Haltestangen 4 außerhalb des Duschinnenraumes angebracht. Die Haltestangen 4 haltern die Glasscheiben 3 somit "von außen".

Auch die Fig. 6 zeigt eine Eckdusche mit zwei Duschtüren bzw. zwei Glasscheiben 3 und zwei Haltestangen 4. Allerdings sind bei dieser Variante die Haltestangen 4 im Inneren des Duschinnenraumes angeordnet und greifen somit von innen her an die Glasscheiben 3 an.

Ferner besitzen die Haltestangen 4 am oberen Ende keine Wandbefestigung wie bei der in der Fig. 5 gezeigten Variante, sondern sind mittels einer Deckenhaltevorrichtung 49 an einer Wand gehaltert. Dies kann beispielsweise dadurch erfolgen, dass an das obere Ende der Haltestange 4 jeweils eine Verlängerungsstange angebracht ist.

Fig. 7 und 8 zeigen perspektivische Ansichten einer Runddusche mit zwei Duschtüren 2 bzw. Glasscheiben 3. Jede dieser Glasscheiben 3 ist mittels einer Haltestange 4 gehaltert. Zudem sind diese Haltestangen 4 mit einer Wandhaltevorrichtung der oben beschriebenen Art ausgestattet. Bei den Glasscheiben 3 handelt es sich um gebogene Glasscheiben, wie sie bei sogenannten "Rundduschen" zum Einsatz kommen. Auch diese Rundduschen sind wie die in den Fig. 5 und 6 gezeigten Eckduschen in einer Ecke eines Raumes angeordnet.

Der Unterschied zwischen den in den Fig. 7 und 8 gezeigten Rundduschen besteht darin, dass bei der Runddusche gemäß Fig. 7 die Haltestangen außerhalb von den Glasscheiben 3 und somit außerhalb des Duschinnenraumes angeordnet sind, während bei der in der Fig. 8 gezeigten Runddusche die Haltestangen von innen her an die gebogenen Glasscheiben 3 angreifen.

Fig. 9 zeigt eine Duschabtrennung in U-Form bzw. eine Duschkabine. Im Eingangsbereich ist eine plane erste Duschtüre 2 bzw. Glasscheibe 3 angeordnet, die an einer Haltestange 4 befestigt ist. Weiterhin ist im Eingangsbereich eine zweite plane Glasscheibe 57 angeordnet, die schmaler ist als die erste Glasscheibe 3 und die an einer zweiten Haltestange 58 befestigt ist. Bei der zweiten Glasscheibe 57 kann es sich um eine feststehende Glasscheibe 57 handeln. In diesem Fall sind die Querholme bezüglich der Haltestange 58 nicht schwenkbar.

Alternativ ist die zweite Glasscheibe 57 ebenfalls schwenkbar und entspricht bei dieser Alternative vom Aufbau her der ersten Glasscheibe 3 und stellt somit ebenfalls eine schwenkbare Duschtür dar. In diesem Fall entspricht die zweite Haltestange 58 vom Aufbau her der ersten Haltestange 4.

Bei beiden Alternativen kann der Eingangsbereich durch die beiden Glasscheiben 3,57 verschlossen werden.

Die beiden Haltestangen 4,58 sind am oberen Ende durch eine Querstange 50 verbunden, die an ihren beiden freien Enden über eine Halterung für ein feststehendes Wandelement 51 verfügen.

Diese U-förmige Duschabtrennung ist zudem mit zwei horizontalen Haltestangen 52 ausgestattet, die an dem von der Duschtür 2 abgewandtem Ende an einer Wand oder ähnlichem befestigt sind bzw. befestigt werden können. In der Nähe dieser Befestigung erstrecken sich von den horizontalen Haltestangen 52 jeweils eine senkrechte Haltestange 53 bis zum Boden. Diese senkrechten Haltestangen 53 stellen lediglich ein feststehendes Rohr dar, das keine Querholme zur Halterung der feststehenden Wandelemente 51 besitzt. Die Wandelemente 51 sind vielmehr mit Hilfe eines Wandprofils 59 an einer nicht gezeigten Wand oder ähnlichem befestigt.

Natürlich können auch diese senkrechten Haltestangen jeweils mit mindestens einem Querholm zur Halterung der feststehenden Wandelemente 51 versehen sein, wobei dieses Querholme nicht notwendigerweise schwenkbar ausgestaltet sein müssen, sondern auch feststehend sein können.

Fig. 10 zeigt die bereits oben erläuterte Eckdusche mit innen angeordneten Haltestangen 4. In etwa in der Mitte der Haltestangen 4 ist jeweils eine sich im Wesentlichen senkrecht davon erstreckende Relingstange 56,56' mit einem Ende befestigt. Bei einer der Relingstangen 56 ist das andere Ende an einer Wand befestigt. Das andere Ende der zweiten Relingstange 56' ist an der ersten Relingstange 56 befestigt.

Bei der insbesondere in der Fig. 11 gezeigten Ausführungsform besitzt die zweite Relingstange 56' an ihrem Ende, an dem sie mit der ersten Relingstange 56 verbunden ist, eine quer angeordnete Hülse 60, deren Innenabmessung und Innen-Querschnittsform derart ist, dass die erste Relingstange 56 mit möglichst wenig Spiel in den Innenraum der Hülse 60 eingeschoben oder eingesetzt werden kann. Bei der in der Fig. 11 gezeigten Ausführungsform besitzt die Hülse 60 eine hohlzylindrische Form. Die erste Relingstange 56 besitzt Zylinderform, wobei der Außendurchmesser des Zylinders in etwa dem Innendurchmesser der Hülse 60 entspricht, jedoch geringfügig kleiner ist, so dass die erste Relingstange 56 in diese Hülse 60 einschiebbar ist.

Die Haltestange 4 oder die Haltestangen 4 können zusammen mit der Relingstange 56 und/oder Relingstange 56' ein Relingsystem bilden, das insbesondere in der Figur 12 gezeigt ist. Dort ist eine Eckdusche mit zwei Haltestangen 4 gezeigt, welche dazu dienen, jeweils eine Duschtür bzw. Glaswand zu haltern, wobei diese Duschtüren bzw. Glastüren in der Fig. 12 nicht gezeigt sind.

An beiden Haltestangen 4 ist jeweils eine Relingstange 56 bzw. 56' mit einem ihrer Enden befestigt. Die beiden anderen Enden der Relingstangen 56,56' sind wie oben im Zusammenhang mit der Fig. 11 erläutert miteinander verbunden sowie an der Seitenwand 8 befestigt.

An diesen Relingstangen 56,56' können Duschaccessoires, beispielsweise eine Seifenschale 61 oder eine Ablage 62 mit einer Halterung für einen Scheibenabzieher 63 oder auch ein klappbarer Duschsitz 64 oder ähnliches angebracht werden. Der Duschsitz 64 ist dabei mit Hilfe von zwei Halteholmen 65 mittels eines Hackens 66 an die Relingstange 56 abnehmbar angehängt und um eine Achse 67 klappbar, so dass er von der in der Fig. 12 gezeigten Position in eine senkrechte Position gebracht werden kann. Der Duschsitz 64 ist mittels zweier Stützholme 68 an der Seitenwand 8 abgestützt.

Die Elemente der Duschabtrennung können, sofern das Material nicht konkret beschrieben ist wie im Falle der Glasscheiben, aus jedem geeigneten Material hergestellt sein, beispielsweise aus einem Metall und/oder einem Kunststoffmaterial.

### Bezugszeichen

- 1: Duschabtrennung
- 2: Duschtür
- 3: Glasscheibe
- 4: Haltestange
- 5: Bodenbefestigung
- 6: Wandhaltevorrichtung
- 7: Boden
- 8: Wand, Seitenwand
- 9,9': Querholm
- 10: Anlenkung
- 11: Aufhängung
- 12: senkrechte Seitenkante
- 13: Längsachse
- 14: Rohrhülse
- 15: Stabelement
- 16: Ende des Stabelements
- 17: Stutzen
- 18: Befestigungselement
- 19: Langloch
- 20: Gewindebohrung
- 21: durchgehende Bohrung
- 22: Sicherungsplättchen
- 23: Gewindebohrung
- 24: durchgehendes Langloch
- 25: Gewindeschraube
- 26: Bodenplatte
- 27: Gelenkpfanne
- 28: Ring
- 29: Rand
- 30: Vertiefung
- 31: Gelenkkopf
- 32: freies Ende des Gelenkkopfes
- 33: anderes Ende des Gelenkkopfes
- 34: Sicherungsring
- 35: zentrale Bohrung
- 36: Auflager
- 37: Zapfen
- 38: Längsachse
- 39: Gewindeschraube
- 40: Gewindebohrung
- 41: Aufnahmelager
- 42: Aufnahmeabsatz
- 43: Befestigungsscheibe
- 44: zylindrischer Hals
- 45: Ring
- 46: Ring
- 47: Gewindeschraube
- 48: Abdeckhaube
- 49: Deckenhaltevorrichtung
- 50: Verbindungsstange
- 51: feststehendes Wandelement
- 52: horizontale Haltestange
- 53: senkrechte Haltestange
- 54: Gewindeschraube
- 55: Zylinderbohrung
- 56, 56': Relingstange
- 57: schmale Glasscheibe
- 58: zweite Haltestange
- 59: Wandprofil
- 60: Hülse
- 61: Seifenschale
- 62: Ablage
- 63: Scheibenabzieher
- 64: Duschsitz
- 65: Halteholm
- 66: Hacken
- 67: Achse
- 68: Stützholm

## Patentansprüche

1. Duschabtrennung (1) mit mindestens einer eine plane oder gebogene Scheibe (3) aufweisende Duschtür (2), die schwenkbar ist, um eine Eingangsöffnung zumindest teilweise zu verschließen oder freizugeben, und die von einer ersten Haltestange (4) gehaltert wird, die an einem Ende mit einer Bodenbefestigung (5), die geeignet ist, auf einem Boden (7), auf dem Rand einer Duschwanne oder dergleichen aufzuliegen, und am anderen Ende mit einer Wandhaltevorrichtung (6) oder einer Deckenhaltevorrichtung ausgestattet ist, wobei
die Haltestange (4) mindestens zwei voneinander beabstandete Querholme (9,9') aufweist, die jeweils mittels einer Anlenkung (10) um die Längsachse (13) der Haltestange (4) schwenkbar an dieser Haltestange (4) gehaltert sind sowie mittels einer Aufhängung (11) an der Scheibe (3) der Duschtür (2) in einem Abstand von einer Seitenkante (12) der Scheibe (3) befestigt sind,
**dadurch gekennzeichnet, dass** die erste Haltestange (4) im Innenraum der Dusche angeordnet ist und mit einer sich senkrecht dazu erstreckenden Relingstange (56) verbunden ist,
die Relingstange (56) an einem Ende mit der Haltestange (4) verbunden ist und am anderen Ende eine Wandhalterung aufweist.

2. Duschabtrennung nach Anspruch 1,
**dadurch gekennzeichnet, dass**
eine zweite Haltestange (4) vorhanden ist, die ebenfalls im Innenraum der Dusche angeordnet ist und mit einer sich senkrecht dazu erstreckenden Relingstange (56') an einem ihrer Enden verbunden ist,
und die Relingstange (56') an ihrem anderen Ende an der Relingstange (56) befestigt ist.

3. Duschabtrennung nach Anspruch 2,
**dadurch gekennzeichnet, dass**
die erste und zweite Haltestangen (4) und die Relingstangen (56,56') zusammen ein Relingsystem bilden.

4. Duschabtrennung nach einem der Ansprüche 1 bis 3,
**dadurch gekennzeichnet, dass**
an der Relingstange (56) und/oder an der Relingstange (56') mindestens ein Duschaccessoire befestigt ist.

5. Duschabtrennung nach einem der vorhergehenden Ansprüche,
**dadurch gekennzeichnet, dass**
die Querholme (9,9') gleiche axiale Länge besitzen und/oder sich senkrecht zur Längsachse (13) der Haltestange (4) erstrecken.

6. Duschabtrennung nach einem der vorhergehenden Ansprüche,
**dadurch gekennzeichnet, dass**
die Aufhängung (11) einen Hebe-Senk-Mechanismus umfasst.

7. Duschabtrennung nach einem der vorherigen Ansprüche,
**dadurch gekennzeichnet, dass**
die Haltestange (4) an einem Ende mit einer Bodenbefestigung (5) mit Neigungsausgleich ausgestattet ist und die Bodenbefestigung (5) in der gewünschten Neigeposition fixierbar ist.

8. Duschabtrennung nach Anspruch 7,
**dadurch gekennzeichnet, dass**
die Bodenbefestigung (5) kugelgelenkförmig ausgebildet ist.

9. Duschabtrennung nach Anspruch 8,
**dadurch gekennzeichnet, dass**
die Bodenbefestigung (5) eine Gelenkpfanne (27) mit einer Bodenplatte (26), die zur Auflage auf einen Boden (7) oder dergleichen geeignet ist, ausgestattet ist
die Gelenkpfanne (27) einen Gelenkkopf (31) aufnimmt,
der Gelenkkopf (31) mit einem Zapfen (37) ausgestattet ist,
der Gelenkkopf (31) mittels eines Sicherungsringes (34) in der Gelenkpfanne (27) fixierbar ist,
der Sicherungsring (34) eine zentrale durchgehende Bohrung (35) besitzt, durch die sich der Zapfen (37) erstreckt,
der Innendurchmesser der Bohrung (35) größer ist als der Außendurchmesser des Zapfens (37) und
die Bodenbefestigung (5) mittels des Zapfens (37) an der Haltestange (4) befestigt ist.

10. Duschabtrennung nach einem der vorhergehenden Ansprüche,
**dadurch gekennzeichnet, dass**
zwei Haltestangen (4) vorhanden sind, die jeweils mit einer Duschtür (2) verbunden sind, und die beiden Duschtüren (2) gemeinsam die Eingangsöffnung verschließen

11. Duschabtrennung nach Anspruch 10,
**dadurch gekennzeichnet, dass**
es sich um eine Eckdusche oder eine Runddusche handelt.

12. Duschabtrennung nach einem der vorhergehenden Ansprüche,
**dadurch gekennzeichnet, dass**
sie ein oder zwei feststehende(s) Wandelement(e) (51) aufweist.

## Claims

1. A shower enclosure (1) with at least one shower door (2) including a planar or bent pane (3), which door is pivotable so as to close or release an entrance opening at least in part, and which is supported by a first holding rod (4) equipped at one end with a floor attachment (5) suitable to rest upon a floor (7), upon the edge of a shower tray or similar, and at the other end with a wall holding device (6) or a ceiling holding device, wherein
the holding rod (4) includes at least two cross beams (9, 9') spaced apart from one another, which each are supported by means of an articulation (10) on this holding rod (4) so as to be pivotable around the longitudinal axis (13) of the holding rod (4), and are attached by means of a suspension (11) to the pane (3) of the shower door (2) at a distance from the side edge (12) of the pane (3),
**characterized in that** the first holding rod (4) is arranged in the interior of the shower and is connected to a rail rod (56) extending perpendicular thereto,
the rail rod (56) is connected to the holding rod (4) at one end and includes a wall support at the other end.

2. The shower enclosure according to claim 1,
**characterized in that**
a second holding rod (4) is present, which is likewise arranged within the interior of the shower and is connected to a rail rod (56') at one of the ends of the latter extending perpendicular thereto,
and the rail rod (56') having its other end attached to the rail rod (56).

3. The shower enclosure according to claim 2,
**characterized in that**
the first and second holding rods (4) and the rail rods (56, 56') together constitute a rail system.

4. The shower enclosure according to any one of claims 1 to 3,
**characterized in that**
at least one shower accessory is attached to the rail rod (56) and/or to the rail rod (56').

5. The shower enclosure according to any one of the preceding claims,
**characterized in that**
the cross beams (9, 9') have the same axial length and/or extend perpendicular to the longitudinal axis (13) of the holding rod (4).

6. The shower enclosure according to any one of the preceding claims,
**characterized in that**
the suspension (11) comprises a raising and lowering mechanism.

7. The shower enclosure according to any one of the preceding claims,
**characterized in that**
the holding rod (4) is equipped at one end with a floor attachment (5) having an inclination adjustment, and the floor attachment (5) is fixable in the desired inclination position.

8. The shower enclosure according to claim 7,
**characterized in that**
the floor attachment (5) is formed in the shape of a ball joint.

9. The shower enclosure according to claim 8,
**characterized in that**
the floor attachment (5) comprises an articular cavity (27) having a floor plate (26) suitable for resting upon a floor (7) or similar,
the articular cavity (27) accommodates an articular head (31),
the articular head (31) is equipped with a pin (37),
the articular head (31) is fixable within the articular cavity (27) by means of a retaining ring (34),
the retaining ring (34) has a central continuous bore (35) through which the pin (37) extends,
the inner diameter of the bore (35) is larger than the outer diameter of the pin (37), and
the floor attachment (5) is attached to the holding rod (4) by means of the pin (37).

10. The shower enclosure according to any one of the preceding claims,
**characterized in that**
two holding rods (4) are present, which are each connected to a shower door (2), and the two shower doors (2) collectively close the entrance opening.

11. The shower enclosure according to claim 10,
**characterized in that**
a corner shower or a circular shower is concerned.

12. The shower enclosure according to any one of the preceding claims,
**characterized in that**
it includes one or two stationary wall element/s (51).

## Revendications

1. Séparation de douche (1) pourvue d'au moins une porte de douche (2) présentant une vitre (3) plane ou courbe, qui est pivotante pour obturer ou libérer au moins en partie une ouverture d'entrée, et qui est maintenue par une première barre de maintien (4) qui est équipée d'une fixation au sol (5) apte à reposer sur un sol (7), sur le bord d'un bac de douche ou similaire à une extrémité et d'un dispositif de maintien mural (6) ou d'un dispositif de maintien au plafond à l'autre extrémité, sachant que
la barre de maintien (4) présente au moins deux traverses (9, 9') espacées l'une de l'autre, qui sont maintenues respectivement moyennant une articulation (10) autour de l'axe longitudinal (13) de la barre de maintien (4) de manière pivotante au niveau de cette barre de maintien (4) et sont fixées moyennant une suspente (11) à la vitre (3) de la porte de douche (2) à un écartement d'un bord latéral (12) de la vitre (3),
**caractérisée en ce que** la première barre de maintien (4) est disposée dans l'espace intérieur de la douche et est reliée à une barre de tringle (56) s'étendant perpendiculairement à celle-ci,
la barre de tringle (56) est reliée à la barre de maintien (4) à une extrémité et présente une fixation murale à l'autre extrémité.

2. Séparation de douche selon la revendication 1,
**caractérisée en ce que**
une deuxième barre de maintien (4) est présente, qui est également disposée dans l'espace intérieur de la douche et est reliée à une barre de tringle (56') s'étendant perpendiculairement à celle-ci à une de ses extrémités,
et la barre de tringle (56') est fixée à la barre de tringle (56) à son autre extrémité.

3. Séparation de douche selon la revendication 2,
**caractérisée en ce que**
la première et la deuxième barre de maintien (4) et les barres de tringle (56, 56') constituent ensemble un système de tringle.

4. Séparation de douche selon l'une des revendications 1 à 3,
**caractérisée en ce que**
au moins un accessoire de douche est fixé à la barre de tringle (56) et/ou à la barre de tringle (56').

5. Séparation de douche selon l'une des revendications précédentes,
**caractérisée en ce que**
les traverses (9, 9') possèdent une même longueur axiale et/ou s'étendent perpendiculairement à l'axe longitudinal (13) de la barre de maintien (4).

6. Séparation de douche selon l'une des revendications précédentes,
**caractérisée en ce que**
la suspente (11) comprend un mécanisme de montée-descente.

7. Séparation de douche selon l'une des revendications précédentes,
**caractérisée en ce que**
la barre de maintien (4) est équipée, à une extrémité, d'une fixation au sol (5) à compensation d'inclinaison et la fixation de sol (5) peut être arrêtée dans la position d'inclinaison souhaitée.

8. Séparation de douche selon la revendication 7,
**caractérisée en ce que**
la fixation au sol (5) est constituée en forme d'articulation sphérique.

9. Séparation de douche selon la revendication 8,
**caractérisée en ce que**
la fixation au sol (5) est équipée d'une cuvette d'articulation (27) comportant une plaque de sol (26) qui est apte à reposer sur un sol (7) ou similaire,
la cuvette d'articulation (27) reçoit une tête d'articulation (31),
la tête d'articulation (31) est équipée d'un tourillon (37),
la tête d'articulation (31) peut être arrêtée dans la cuvette d'articulation (27) moyennant une bague de sûreté (34),
la bague de sûreté (34) possède un alésage (35) traversant central à travers lequel le tourillon (37) s'étend,
le diamètre intérieur de l'alésage (35) est plus grand que le diamètre extérieur du tourillon (37) et
la fixation au sol (5) est fixée à la barre de maintien (4) moyennant le tourillon (37).

10. Séparation de douche selon l'une des revendications précédentes,
**caractérisée en ce que**
deux barres de maintien (4) sont présentes, qui sont reliées respectivement à une porte de douche (2), et les deux portes de douche (2) obturent conjointement l'ouverture d'entrée.

11. Séparation de douche selon la revendication 10,
**caractérisée en ce que**
il s'agit d'une douche en coin ou d'une douche en rond.

12. Séparation de douche selon l'une des revendications précédentes,
**caractérisée en ce que**
elle présente un ou deux éléments muraux fixes (51).
